# EUROPÄISCHE PATENTSCHRIFT

(11) **EP 2 367 645 B1**
(45) Veröffentlichungstag und Bekanntmachung des Hinweises auf die Patenterteilung: **14.11.2012**
(21) Anmeldenummer: 11701451.4
(22) Anmeldetag: 14.01.2011
(51) Int. Cl.: B21H 3/06

(54) **VERFAHREN UND WALZBACKEN ZUR HERSTELLUNG EINER SCHRAUBE MIT VERÄNDERLICHER GEWINDESTEIGUNG**
METHOD AND ROLLING DIE FOR PRODUCING A SCREW HAVING A VARIABLE THREAD PITCH
PROCÉDÉ ET MÂCHOIRE DE LAMINAGE POUR FABRIQUER UNE VIS À PAS VARIABLE

(30) Priorität: 14.01.2010 DE 102010000084
(43) Veröffentlichungstag der Anmeldung: 28.09.2011
(73) Patentinhaber: Ludwig Hettich & Co., 78713 Schramberg-Sulgen (DE)
(72) Erfinder: HETTICH, Ulrich, 78713 Schramberg (DE)
(74) Vertreter: Lucke, Andreas
(86) Internationale Anmeldenummer: PCT/EP2011/000154
(87) Internationale Veröffentlichungsnummer: WO 2011/085999

(56) Entgegenhaltungen:
- DE-T2-602004 004 057
- JP-B- 48 038 066

## Beschreibung

### Hintergrund der Erfindung

Die vorliegende Erfindung betrifft ein Verfahren und Mittel zum Herstellen einer Schraube mit einem durchgängigen Gewinde veränderlicher Gewindesteigung. Dabei weist der Begriff eines "durchgängigen" Gewindes darauf hin, dass es sich um ein einziges, fortlaufendes Gewinde handelt, und dient zur Abgrenzung gegenüber einer Schraube mit zwei voneinander getrennten Gewinden.

### Verwandter Stand der Technik

Eine Schraube mit einem durchgängigen Gewinde mit veränderlicher Gewindesteigung ist beispielsweise in der WO 2009/015754 beschrieben. Durch eine geeignete Variation der Gewindesteigung lässt sich beim Eindrehen der Schraube in ein Bauteil eine Eigenspannung im Verbund zwischen der Schraube und dem Bauteil erzeugen. Nach der Lehre der zitierten Patentschrift ist die Variation der Gewindesteigung so zu wählen, dass die Eigenspannung einer Verbundspannung, die unter Belastung des Bauteils auftritt, entgegengesetzt ist, so dass zumindest die Spannungsspitzen der resultierenden Verbundspannung unter Belastung des Bauteils verringert werden. Eine derartige Schraube mit veränderlicher Gewindesteigung kann beispielsweise zum Armieren von Bauteilen, z. B. Brettschichtträgern, oder zum Einleiten von Kräften in ein Bauteil verwendet werden.

Um eine Schraube mit einer gewünschten veränderlichen Gewindesteigung herzustellen, bietet es sich an, das Gewinde aus einem Rohling zu fräsen. Moderne Zerspanungsmaschinen lassen sich verhältnismäßig einfach entsprechend dem gewünschten Gewindeverlauf programmieren. Nachteilig ist hierbei jedoch der verhältnismäßig große Verlust an Material bei der Zerspanung sowie die vergleichsweise lange Bearbeitungsdauer, die den Durchsatz begrenzt.

Ein Verfahren nach dem Oberbegriff des Anspruchs 1 bzw. 2 ist aus der DE 60 2004 004 057 T2 bekannt.

### Zusammenfassung der Erfindung

Der Erfindung liegt die Aufgabe zugrunde, ein Verfahren zum Herstellen einer Schraube mit einem durchgängigen Gewinde mit veränderlicher Gewindesteigung, das sich schnell und kostengünstig durchführen lässt, sowie Mittel zum Durchführen dieses Verfahrens anzugeben.

Diese Aufgabe wird in einer ersten Ausführungsform durch das Verfahren nach Anspruch 1 und in einer zweiten Ausführungsform durch ein Verfahren nach Anspruch 2 gelöst. Ferner wird sie durch einen Walzbacken nach Anspruch 7 oder einen Walzbacken nach Anspruch 8 gelöst. Vorteilhafte Weiterbildungen sind in den abhängigen Ansprüchen angegeben.

Bei dem erfindungsgemäßen Verfahren wird ein Rohling zwischen zwei Walzbacken gewalzt, wobei in jedem Walzbacken ein Walzprofil ausgebildet ist, das eine Schar von gekrümmten, nicht parallelen Vertiefungen umfasst. Dies ist ein wesentlicher Unterschied zu bekannten Walzverfahren für die Ausbildung von Gewinden mit konstanten Gewindesteigungen, bei denen das Walzprofil durch eine Schar von geraden, parallelen und äquidistant angeordneten Vertiefungen gebildet wird.

Gemäß der ersten Ausführungsform sind die Vertiefungen so ausgebildet und angeordnet, dass die Mittellinien benachbarter Vertiefungen durch eine Verschiebung in Walzrichtung um eine konstante Strecke T in Deckung gebracht werden können. Ferner sind die Steigungen der Mittellinien, die definiert sind als Quotient der Änderungen der Position der Mittellinie in Richtung quer und in Richtung parallel zur Walzrichtung, an den jeweiligen Schnittpunkten der Mittellinien mit einer zur Walzrichtung parallelen Linie identisch. Diese Steigungen sind im Übrigen proportional zur Gewindesteigung in dem der Linie entsprechenden Abschnitt der fertig gewalzten Schraube, d.h. dem Abschnitt der Schraube, der durch einen Abschnitt des Walzbackens geformt wird, der sich entlang der genannten zur Walrichtung parallelen Linien erstreckt.

Insofern reflektiert der Verlauf jeder einzelnen Vertiefung bzw. deren Mittellinie den Verlauf der veränderlichen Steigung der fertigen Schraube.

Der Erfinder hat festgestellt, dass sich eine Schraube mit veränderlicher Gewindesteigung mit einem so gestalteten Walzbacken in der Praxis unkompliziert und mit -für den Erfinder überraschend - geringem Walzdruck ausbilden lässt. Die oben definierte Geometrie der Vertiefungen nach dem ersten Ausführungsbeispiel hat zur Folge, dass es abgesehen von dem Einwalzen von Material in die Vertiefungen zum Ausbilden des Gewindes praktisch keinen Materialtransfer in Axialrichtung des Rohlings gibt, wodurch die Walzkräfte erstaunlich gering gehalten werden können.

Das unkomplizierte Verhalten beim Walzen mit dieser Geometrie des Walzbackens ist für den Fachmann überraschend. Beispielsweise sind dem Erfinder Versuche bekannt, zwei getrennte Gewinde mit unterschiedlicher aber jeweils konstanter Gewindesteigung an einem Rohling in ein- und demselben Walzprozess mit einem zweiteiligen Walzbacken auszubilden. Dies hat sich in der Praxis als schwierig herausgestellt, da der Rohling dabei dazu neigt, quer zur Walzrichtung zu verkippen. Es ist ein überraschendes Ergebnis des Walzverfahrens nach der ersten Ausführungsform, dass keine derartige Verkippung beim Walzen auftritt, sondern dass sich veränderliche Gewinde in ausgezeichneter Qualität einfach und unkompliziert walzen lassen.

Die oben beschriebene Geometrie der Vertiefungen des Walzprofils ist demnach so gewählt, dass der Volumentransport des Materials in Axialrichtung minimal ist, worin ein Grund für den verhältnismäßig geringen Walzdruck und das unkomplizierte Walzverhalten gesehen wird. Allerdings hat der Erfinder festgestellt, dass ein planmäßiger Volumentransport in Axialrichtung durchaus erwünscht sein kann. Wenn man davon ausgeht, dass der Rohling zylindrisch ist und somit ein konstantes Volumen pro Längeneinheit aufweist, so bedeutet dies, dass nach einem Walzprozess ohne Volumentransport in Axialrichtung auch das fertig gewalzte Gewinde über seine gesamte Länge ein konstantes Volumen pro Längeneinheit aufweist. Tatsächlich benötigt die Schraube jedoch in einem Bereich geringer Gewindesteigung, d.h. niedrigerer Ganghöhe, mehr Material pro Längeneinheit, um das Gewinde auszubilden, als in einem Bereich großer Ganghöhe. Falls dieses zusätzlich benötigte Material beim Walzen fehlt, kann es passieren, dass der Gewindedurchmesser im Bereich geringer Gewindesteigung abnimmt, bzw. dass das Gewinde im Walzprozess nicht vollständig "gefüllt" wird. Der lokale Mangel an Material wird im Folgenden auch als "Volumendefekt" bezeichnet. Aus diesem Grund wäre es bei bestimmten Anwendungen vorteilhaft, wenn im Zuge des Walzprozesses Material von solchen axialen Abschnitten des Rohlings, an denen ein Gewindeabschnitt mit höherer Steigung auszubilden ist, in einen axialen Bereich transferiert wird, in dem ein Gewindeabschnitt mit geringerer Steigung auszubilden ist.

Dies kann nach der zweiten Ausführungsform dadurch erreicht werden, dass die Steigung der Mittellinien der Vertiefungen an einem ersten Ende des Walzbackens, an dem der Walzprozess des Rohlings beginnt, im Verhältnis zu der Steigung am - in Walzrichtung betrachtet - gegenüberliegenden Abschnitt eines zweiten Endes des Walzbackens, an dem der Walzprozess beendet wird, variiert wird. Wenn man nämlich die Steigungen der Vertiefungen, oder mit anderen Worten, den Abstand der Vertiefungen in einem Bereich des ersten Endes im Vergleich zu dem in Walzrichtung betrachtet gegenüberliegenden Bereich des zweiten Endes vergrößert, führt dies beim Walzen zu einer Stauchung des entsprechenden Abschnitt des Rohlings, so dass Material in den entsprechenden axialen Bereich der fertigen Schraube transportiert wird. Der umgekehrte Effekt stellt sich ein, wenn die Steigung bzw. der Abstand benachbarter Vertiefungen in dem Bereich des ersten Endes des Walzbackens im Verhältnis zur Steigung im entsprechenden Bereich am zweiten Ende verringert wird. Dies erzeugt beim Walzen einen Transport von Materialvolumen aus dem entsprechenden axialen Bereich heraus.

Dieses Prinzip kann man sich zu nutze machen, um den oben beschriebenen Volumendefekt in Gewindeabschnitten mit geringer Gewindesteigung zu kompensieren. Gemäß der zweiten Ausführungsform wird das Walzprofil daher so gewählt, dass folgende Ungleichung gilt: $\frac{{P}_{21}}{{P}_{11}} < \frac{{P}_{22}}{{P}_{12}} ,$
wobei P₂₁ die mittlere Steigung der (Mittellinie der) Vertiefungen in einem ersten Bereich am zweiten Ende des Walzbackens ist, die geringer ist als die mittlere Steigung P₂₂ der Vertiefungen in einem zweiten Bereich am zweiten Ende des Walzbackens, und wobei P₁₁ und P₁₂ die mittleren Steigungen in denjenigen Bereichen am ersten Ende des Walzbackens sind, die dem ersten bzw. dem zweiten Bereich - in Walzrichtung betrachtet - gegenüberliegen. Hierbei bedeutet der Begriff "in Walzrichtung betrachtet gegenüberliegend", dass die einander entsprechenden Bereiche durch zwei zur Walzrichtung parallele Linien begrenzt werden.

Man beachte, dass im Unterschied hierzu bei der Geometrie der ersten Ausführungsform gilt: P₂₁=P₁₁ und P₂₂=P₁₂, so dass beide Brüche in der obigen Gleichung 1 ergeben, was auf einen fehlenden Volumentransport in Axialrichtung hinweist.

Zusätzlich oder alternativ kann ein Volumendefekt auch dadurch kompensiert werden, dass für das fertig gewalzte Gewinde in einem Bereich geringerer Gewindesteigung ein kleinerer Querschnitt des Gewindezahns durch Variation des Flankenwinkels und/oder der Gewindetiefe gewählt wird. So kann mit weniger zu Verfügung stehendem Material der gleiche Gewindedurchmesser hergestellt werden.

Vorzugsweise sind bei dem Walzbacken solche Vertiefungen, deren Mittellinie im Bereich des ersten Endes des Walzbackens eine größere Steigung haben, im Bereich des ersten Endes des Walzbackens tiefer ausgebildet als solche, deren Mittellinie im Bereich des ersten Endes des Walzbackens eine kleinere Steigung haben. Da Vertiefungen mit größerer Steigung im Bereich des ersten Endes weiter voneinander beabstandet sind, ist es für den Walzprozess vorteilhaft, wenn diese Vertiefungen tiefer ausgebildet sind. Vorzugsweise sind die Vertiefungen im Bereich des ersten Endes des Walzbackens im Querschnitt V-förmig und in ihrer Tiefe zumindest bis auf ±10% proportional zur Steigung der Mittellinie am ersten Ende des Walzbackens.

### Kurzbeschreibung der Figuren

Weitere Vorteile und Merkmale der Erfindung ergeben sich aus der folgenden Beschreibung, in der die Erfindung anhand zweier Ausführungsbeispiele unter Bezugnahme auf die beigefügten Zeichnungen beschrieben wird. Darin zeigen:
- Fig. 1A: eine Draufsicht auf einen Walzbacken nach dem Stand der Technik zum Walzen eines Gewindes mit konstanter Gewindesteigung, sowie eines Rohlings und eines fertig gewalzten Gewindes;
- Fig. 1B: eine Draufsicht auf eine Stirnfläche des Walzbackens von Fig. 1A an dessen erstem Ende;
- Fig. 1C: eine Draufsicht auf eine Stirnfläche des Walzbackens von Fig. 1A an dessen zweitem Ende;
- Fig. 2A: eine Draufsicht auf einen Walzbacken nach einer ersten Ausführungsform der Erfindung, sowie eines Rohlings und eines fertig gewalzten Gewindes;
- Fig. 2B: eine Draufsicht auf eine Stirnfläche des Walzbackens von Fig. 2A an dessen erstem Ende;
- Fig. 2C: eine Draufsicht auf eine Stirnfläche des Walzbackens von Fig. 2A an dessen zweitem Ende;
- Fig. 2D: eine vergrößerte und vereinfachte Draufsicht auf den Walzbacken von Fig. 2A;
- Fig. 2E: eine perspektivische Ansicht des Walzbackens von Fig. 2A;
- Fig. 3A: eine Draufsicht auf einen Walzbacken nach einer zweiten Ausführungsform der Erfindung, sowie eines Rohlings und eines fertig gewalzten Gewindes;
- Fig. 3B: eine Draufsicht auf eine Stirnfläche des Walzbackens von Fig. 3A an dessen erstem Ende;
- Fig. 3C: eine Draufsicht auf eine Stirnfläche des Walzbackens von Fig. 3A an dessen zweitem Ende.

### Beschreibung der bevorzugten Ausführungsformen

Fig. 1A ist eine Draufsicht auf einen Walzbacken 10 nach dem Stand der Technik, mit dem eine Schraube mit konstanter Gewindesteigung gewalzt werden kann.

Der Walzbacken 10 hat ein erstes Ende 12 und ein zweites Ende 14. Beim Walzen wird ein Rohling 16 vom ersten Ende 12 des Walzbackens 10 in Richtung auf das zweite Ende 14 gewalzt. Auf der Oberfläche des Walzbackens 10 ist ein Walzprofil ausgebildet, das aus einer Vielzahl von geradlinigen, parallelen und äquidistanten Vertiefungen 18 gebildet wird. Die Vertiefungen 18 im Bereich des ersten bzw. zweiten Endes 12, 14 sind in Fig. 1B und 1C zu erkennen, die jeweils eine Draufsicht auf eine der Stirnflächen 20, 22 des Walzbackens 10 zeigen. Eine Schraube 19 mit fertig gewalztem Gewinde ist im Bereich des zweiten Endes 14 des Walzbackens 10 dargestellt.

Wie in Fig. 1A, 1B und 1C zu erkennen ist, ändert sich der Querschnitt der Vertiefungen 18 zwischen dem ersten und dem zweiten Ende 12, 14 des Walzbackens 10. Jedoch sind die Querschnitte sämtlicher Vertiefungen 18 am ersten Ende 12 identisch (siehe Fig. 1B), und gleiches gilt für die Querschnitte 18 am zweiten Ende des Walzbackens 10 (siehe Fig. 1C). Ferner sind die Mittellinien der Vertiefungen 18 parallel zueinander und äquidistant angeordnet.

Fig. 2A zeigt eine Draufsicht auf einen Walzbacken 24, der für ein Verfahren zum Herstellen einer Schraube 26 mit einem durchgängigen Gewinde 28 veränderlicher Gewindesteigung geeignet ist, die ebenfalls in Fig. 2A dargestellt ist. Die Schraube 26 kann aus dem gleichen Rohling 16 hergestellt werden, der in der Ausführungsform von Fig. 1A gezeigt wurde und der von einem ersten Ende 30 des Walzbackens 24 in Richtung auf ein zweites Ende 32 gewalzt wird. Fig. 2E zeigt eine perspektivische Ansicht des Walzbackens 24. Fig. 2B und Fig. 2C zeigen Draufsichten auf Stirnflächen 36 bzw. 38 im Bereich des ersten bzw. zweiten Endes 30, 32 des Walzbackens 24.

Wie in Fig. 2A zu erkennen ist, besteht das Walzprofil des Walzbackens 24 aus einer Vielzahl von länglichen Vertiefungen 34, die anders als bei dem Walzbacken 10 von Fig. 1A jedoch nicht geradlinig, nicht parallel und nicht äquidistant sind. Die Geometrie der Vertiefungen 34 wird anhand von Fig. 2D näher beschrieben, in der die Draufsicht auf den Walzbacken 24 vergrößert dargestellt ist, und in der der Übersichtlichkeit halber lediglich die Mittellinien 34' der jeweiligen länglichen Vertiefungen 34 eingezeichnet sind.

Wie in Fig. 2D zu erkennen ist, sind die Mittellinien 34' je zweier benachbarter Vertiefungen so ausgebildet und angeordnet, dass sie durch eine Verschiebung in Walzrichtung um eine konstante Strecke T in Deckung gebracht werden können. Die Mittellinien 34' haben eine Steigung, die definiert ist als der Quotient der Änderungen Δy bzw. Δx der Position der Mittellinie in Richtung quer (y-Richtung) bzw. parallel (x-Richtung) zur Walzrichtung. Aufgrund der Translationssymmetrie in Walzrichtung sind die Steigungen einer jeden Mittellinie am jeweiligen Schnittpunkt mit einer zur Walzrichtung parallelen Linie 40 identisch, und diese Steigung ist proportional zur Gewindesteigung in dem der Linie 40 entsprechenden Abschnitt 42 der fertigen Schraube 26 (siehe auch Fig. 2A).

In Fig. 2B und 2C ist zu erkennen, dass sich die Abstände zwischen benachbarten Vertiefungen 34 in γ-Richtung, d.h. einer Richtung quer zur Walzrichtung sowohl am ersten als auch am zweiten Ende 30, 32 des Walzbackens 24 ändern. Diese Änderung der Abstände reflektiert die veränderliche Gewindesteigung, da die Abstände eine "lokale" Ganghöhe der Schraube, also die lokale Gewindesteigung der Schraube repräsentieren. Man beachte, dass die lokale Gewindesteigung P= dy /dϕ proportional zu der in Fig. 2D gezeigten Steigung Δy/Δx ist, da eine bestimmte Strecke Δx beim Abrollen des Rohlings einem bestimmten Abrollwinkel Δϕ entspricht.

Man beachte jedoch, dass die mittleren Steigungen der Vertiefungen 34 in - in Walzrichtung betrachtet - einander gegenüberliegenden Bereichen am ersten und zweiten Ende 30, 32 des Walzbackens 24 identisch sind. Zur Erläuterung ist in Fig. 2B ein erster Bereich 44 des ersten Endes und in Fig. 2C ein erster Bereich 46 des zweiten Endes des Walzbackens 24 gezeigt. In jeden dieser Bereiche fallen sechs Vertiefungen 34, was bedeutet, dass die mittlere Steigung der Vertiefungen 34 in den gegenüberliegenden Bereichen 44, 46 identisch ist.

Ferner zeigt Fig. 2B einen zweiten Bereich 48 des ersten Endes des Walzbackens 24, dessen Breite demjenigen des ersten Bereichs 44 entspricht, in dem jedoch die mittlere Steigung der Vertiefungen 34 größer ist, denn es passen nur vier Vertiefungen in den Bereich 48. Dem zweiten Bereich 48 des ersten Endes liegt ein zweiter Bereich 50 des zweiten Endes gegenüber, in dem die mittlere Steigung zwar größer ist als im ersten Abschnitt 46 des zweiten Endes, jedoch gleich derjenigen im gegenüberliegenden Abschnitt 48 des ersten Endes ist.

Die Tatsache, dass die mittleren Steigungen in - in Walzrichtung betrachtet - gegenüberliegenden Abschnitten 44/46 bzw. 48/50 am ersten und am zweiten Ende 30, 32 des Walzbackens 24 identisch sind, hat zur Folge, dass es praktisch keinen Materialvolumentransport in axialer Richtung des Rohlings (bzw. γ-Richtung des Walzbackens 24) gibt (mit Ausnahme des Transports beim Füllen der Vertiefungen 34). Dadurch ist der Walzvorgang mit verhältnismäßig geringen Walzkräften durchführbar und lässt sich einfach und schnell durchführen.

Ferner hat sich in Versuchen des Erfinders gezeigt, dass der Rohling 16 beim Abwalzen mit dem Walzprofil von Fig. 2A bzw. 2D keine Neigung zeigt, sich quer zu stellen, so dass sich die Schraube 26 mit durchgängigem Gewinde veränderlicher Steigung - für den Erfinder verblüffenderweise - leicht und unkompliziert walzen lässt.

Ein weiterer Unterschied zwischen dem Walzbacken 24 nach der ersten Ausführungsform und dem Walzbacken 10 von Fig. 1A bis 1C aus dem Stand der Technik besteht darin, dass solche Vertiefungen 34, deren Mittellinie im Bereich des ersten Endes 30 des Walzbackens 24 eine größere Steigung haben, im Bereich des ersten Endes 30 tiefer ausgebildet sind als solche, deren Mittellinie im Bereich des ersten Endes 30 eine kleinere Steigung hat, wie Fig. 2B unmittelbar zu entnehmen ist. Beim Walzbacken 10 von Fig. 1B hingegen sind die Tiefen sämtlicher Vertiefungen 18 am ersten Ende 12 des Walzbackens 10 identisch. Durch Anpassen der Frästiefe der Vertiefungen 34 im Bereich des ersten Endes 30 des Walzbackens 24 an die Steigung bzw. den Abstand benachbarter Vertiefungen kann sichergestellt werden, dass zwischen zwei benachbarten Vertiefungen Spitzen ausgebildet werden, die alle zumindest annähernd auf demselben Niveau sind und dadurch gleichzeitig mit dem Rohling 16 in Kontakt geraten. Wie Fig. 2B zu entnehmen ist, sind bei der ersten Ausführungsform die Vertiefungen 34 im Bereich des ersten Endes 30 des Walzbackens 24 im Querschnitt V-förmig, und ihre Tiefe ist proportional zur Steigung der Mittellinie 34' im Bereich des ersten Endes 30 des Walzbackens 24, bzw. zum Abstand benachbarter Vertiefungen 34.

Da der verwendete Rohling 16 zylindrisch ist und daher ein konstantes Volumen pro Längeneinheit aufweist, hat auch die Schraube 26, die mit dem Walzbacken 24 hergestellt wurde, ein konstantes Volumen pro Längeneinheit, denn die Geometrie des Walzprofiles ist so gewählt, dass ein Volumentransport in Axialrichtung beim Walzen des Rohlings 16 vermieden wird. Allerdings benötigt die fertige Schraube 26 in einem Bereich geringerer Gewindesteigung, in dem die Windungen dichter beieinander liegen, mehr Material. Wenn die Gewindesteigung über die Länge des Gewindes der Schraube stark variiert, kann es passieren, dass das Gewinde beim Walzen stellenweise nicht vollständig "gefüllt" wird, weil nicht genügend Material vorhanden ist, bzw. dass der Durchmesser des Gewindes in diesem Bereich abnimmt.

Der Mangel an Material im Bereich geringerer Gewindesteigung wird im Folgenden als "Volumendefekt" bezeichnet. Um den Volumendefekt auszugleichen, werden hierin drei Vorgehensweisen vorgeschlagen:
Erstens könnte anstatt eines zylindrischen Rohlings ein Rohling mit veränderlichem Querschnitt verwendet werden. Dieser Rohling hätte in Bereichen, in denen ein Gewindeabschnitt geringer Gewindesteigung auszubilden ist, einen etwas größeren Durchmesser als in Bereichen, in denen einen Abschnitt mit vergleichsweise großer Gewindesteigung auszubilden ist.
Diese Lösung ist jedoch insofern nachteilig, als sie eine aufwendige Fertigung des Rohlings erforderlich macht.

Eine zweite Lösung besteht darin, den Querschnitt des Gewindezahns des Gewindes 28 durch Variation des Flankenwinkels und/oder der Gewindetiefe so zu variieren, dass der fertig gewalzte Gewindezahn in einem Bereich geringerer Gewindesteigung eine kleinere Querschnittsfläche aufweist und so der Volumendefekt kompensiert wird. So kann das Gewinde einen spitzeren Flankenwinkel haben, so dass das Gewinde im Längsschnitt der Schraube betrachtet schmaler und mit spitzerer Flanke versehen ist und daher weniger Material benötigt wird. Dies kann in dem Verfahren nach der ersten Ausführungsform sehr einfach implementiert werden, indem die Breiten der Vertiefungen 34 am zweiten Ende des Walzbackens 24 in Bereichen geringerer Gewindesteigung schmaler und/oder weniger tief ausgebildet werden.

Die dritte und bevorzugte Lösung besteht darin, das Walzprofil so auszugestalten, dass ein gezielter Volumentransport aus Bereichen größerer Gewindesteigung in Bereiche geringerer Gewindesteigung hervorgerufen wird, der den Volumendefekt gerade ausgleicht. Diese dritte Variante ist in der zweiten Ausführungsform beschrieben, die im Folgenden unter Bezugnahme auf Fig. 3A bis 3C beschrieben wird.

Fig. 3A zeigt eine Draufsicht auf einen Walzbacken 52 nach einer zweiten Ausführungsform der vorliegenden Erfindung, der ein erstes Ende 54 und ein zweites Ende 56 aufweist. Auf dem Walzbacken 52 ist ähnlich wie in Fig. 2A ein Walzprofil bestehend aus einer Vielzahl von länglichen, gekrümmten, nicht parallelen Vertiefungen 58 ausgebildet. Der Verlauf der Vertiefungen 58 basiert auf demjenigen von Fig. 2A, der jedoch zusätzlich im Hinblick auf einen speziellen beabsichtigten Volumentransport modifiziert wurde.

Fig. 3B und 3C zeigen wiederum die Draufsicht auf die Stirnflächen 60 bzw. 62 des ersten bzw. zweiten Endes 54, 56 des Walzbackens 52. Die wie man durch Vergleich von Fig. 2C und 3C erkennt, ist das Walzprofil bei der zweiten Ausführungsform am zweiten Ende 56 des Walzbackens 52 identisch mit demjenigen am zweiten Ende 32 des Walzbackens 24 der ersten Ausführungsform. Dies liegt daran, dass der Walzvorgang am zweiten Ende beendet ist und dass hier abgesehen von der Korrektur des Volumendefekts mit beiden Ausführungsformen derselbe Schraubentyp hergestellt werden soll. Der Unterschied zwischen der ersten und der zweiten Ausführungsform besteht in der Form des Walzprofils am ersten Ende des Walzbackens 52, wie durch Vergleich von Fig. 3B und 2B zu erkennen ist.

Nach der zweiten Ausführungsform von Fig. 3B und 3C sind die Gewindesteigungen in - in Walzrichtung betrachtet - gegenüberliegenden Abschnitten des ersten und zweiten Endes 54, 56 des Walzbackens 52 nicht mehr identisch. In Fig. 3B ist ein erster Bereich 64 des ersten Endes 54 des Walzbackens 52 gezeigt, der fünf Vertiefungen 58 enthält. Diesem Bereich liegt - in Walzrichtung betrachtet - am zweiten Ende 56 des Walzbackens 52 ein Bereich 66 gegenüber, in den sechs Vertiefungen 58 fallen. Mit anderen Worten ist die mittlere Steigung P₁₁ im ersten Bereich 64 des ersten Endes 54 größer als die mittlere Steigung P₂₁ im ersten Bereich 66 des zweiten Endes 58. Dies hat zur Folge, dass beim Walzen des Rohlings 16 ein axialer Materialtransport in den dem Bereich 66 entsprechenden Abschnitt des Gewindes stattfindet. Da der dem Bereich 66 entsprechende Gewindeabschnitt ein Abschnitt mit niedriger Gewindesteigung ist, lässt sich auf diese Weise der oben beschriebene Volumendefekt in diesem Bereich kompensieren.

Der umgekehrte Effekt tritt in einem zweiten Bereich 70 am zweiten Ende 56 des Walzbackens 52 auf, der einem zweiten Bereich 68 am ersten Ende 54 des Walzbackens 52 - in Walzrichtung betrachtet - gegenüberliegt. Wie Fig. 3B und 3C zu entnehmen ist, ist die mittlere Steigung P₂₂ des zweiten Bereichs 70 am zweiten Ende des Walzbackens 52 größer als die mittlere Steigung P₁₂ an dem - in Walzrichtung betrachtet - gegenüberliegenden Bereich 68, was bedeutet, dass ein Materialtransport aus dem dem Bereich 70 entsprechenden Abschnitt des Gewindes heraus stattfindet. Dies ist zweckmäßig, da der entsprechende Bereich des Gewindes ein Bereich mit hoher Gewindesteigung ist, an dem daher weniger Material pro Längeneinheit zum Ausbilden des Gewindes benötigt wird.

Man beachte, dass durch eine Variation der Gewindesteigung in - in Walzrichtung betrachtet - gegenüberliegenden Abschnitten am ersten und zweiten Ende des Walzbackens sowohl eine globale Streckung bzw. Stauchung des Gewindes als auch eine Umverteilung von Materialien in axialer Richtung erreicht werden kann. Für die Korrektur des oben beschriebenen Volumendefekts reicht jedoch eine globale Streckung oder Stauchung nicht aus, vielmehr muss Material aus einem Bereich höherer Gewindesteigung in einen Bereich geringerer Gewindesteigung transferiert werden. Ein Kriterium für eine solche Umverteilung ist durch die folgende Ungleichung gegeben: ${P}_{21} / {P}_{11} < {P}_{22} / {P}_{12} ,$
wobei P₂₁ die mittlere Steigung der Vertiefungen in einem ersten Bereich am zweiten Ende des Walzbackens ist, P₂₂ die mittlere Steigung der Vertiefungen in einem zweiten Bereich am zweiten Ende des Walzbackens ist und P₁₁ und P₁₂ die mittleren Steigungen in den Bereichen am ersten Ende des Walzbackens sind, die dem ersten und dem zweiten Bereich - in Walzrichtung betrachtet - gegenüberliegen, und wobei ferner gilt: P₂₁<P₂₂. Die obige Ungleichung definiert somit eine lokale Umverteilung von Material in axialer Richtung, die über eine globale Streckung oder Stauchung hinausgeht.

Der Walzbacken von Fig. 3A bis 3C kann beispielsweise wie folgt konstruiert werden: Ausgangspunkt kann der Walzbacken ohne Volumentransport, wie er in Fig. 2A dargestellt ist, sein. Die Geometrie der Vertiefungen des Walzbackens ohne Volumentransport lässt sich dann ausgehend von einer gewünschten Form der fertigen Schraube und unter Heranziehung der in Verbindung mit Fig. 2A bis 2E benannten Kriterien konstruieren. Wie oben erläutert, sind dabei die mittleren Steigungen in - in Walzrichtung betrachtet - gegenüberliegenden Bereichen am ersten und zweiten Ende des Walzbackens zunächst identisch. In einem zweiten Schritt können dann die Steigungen am ersten Ende so variiert werden, dass der erwünschte Volumentransport hervorgerufen wird. Dazu wird vorzugsweise zu der Steigung der i-ten Vertiefung am ersten Ende ein Korrekturwert dp(i) addiert, der wie folgt berechnet wird: $dp \left(i\right) = \frac{Δ ⁢ V \left(i\right)}{{{d}_{G ⁢ 0}}^{2} ⁢ π / 4} ,$
wobei ΔV der Volumendefekt der i-ten Windung und d_{G0} ein "zylindrischer Ersatzdurchmesser" des fertigen Gewindes ist, d.h. der Durchmesser eines Ersatzzylinders, der die gleiche Länge und das gleiche Volumen hat, wie das fertige Gewinde. Hierbei ist dp(i) die Steigungsänderung pro Winkeländerung Δϕ, die proportional zu einer Änderung ΔX der Vertiefungen in Walzrichtung ist.

Auf diese Weise können die Steigungskorrekturen am ersten Ende für jede Windung berechnet werden. Die Korrektur führt zu einer Verschiebung der Vertiefungen am ersten Ende des Walzbackens, wie dies durch den Vergleich von Fig. 3B mit Fig. 2B ersichtlich ist. Die einzelnen Vertiefungen können dann durch glatte Funktionen so modifiziert werden, dass sie zu der erwünschten Variation am ersten Ende des Walzbackens und der erwünschten Gewindeform am zweiten Ende des Walzbackens führen.

Man beachte, dass sich bei den Walzbacken 24 von Fig. 2 bzw. 52 von Fig. 3 die Steigungen der Mittellinien 34' der Vertiefungen 34 kontinuierlich ändern. Anschaulich gesprochen bedeutet dies, dass die Vertiefungen an keiner Stelle abgeknickt sind, was einer sprunghaften Änderung der Gewindesteigung der gewalzten Schraube entsprechen würde. Derartige sprunghafte Änderungen würde man erhalten, wenn man bei der fertigen Schraube Gewindeabschnitte mit unterschiedlichen, aber innerhalb des Abschnittes konstanten Gewindesteigungen aneinanderstückeln würde. Ein entsprechender Walzbacken wäre in der Konstruktion möglicherweise einfacher, in der Herstellung jedoch aufwendiger als die hierin offenbarten Walzbacken. Die hier gezeigten Walzbacken mit den glatten, knickfreien Vertiefungen können in Fräsverfahren hergestellt werden. Dies ist bei Walzbacken mit geknickten Vertiefungen nicht ohne weiteres möglich. Zwar könnte der Walzbacken aus mehreren separat gefertigten Teilen an den Knickstellen zusammengesetzt werden, der Erfinder hat jedoch festgestellt, dass ein solcher zusammengesetzter Walzbacken tendenziell verschleißanfällig ist. Alternativ wäre es möglich, einen Walzbacken mit geknickten Vertiefungen in einem Erodierverfahren herzustellen, welches jedoch wesentlich kostenaufwendiger ist, als ein Fräsverfahren. Daher erweist sich der Walzbacken mit einem glatten, knickfreien Verlauf der Vertiefungen als besonders vorteilhaft.

### Bezugszeichenliste

- 10: Walzbacken
- 12: erstes Ende des Walzbackens 10
- 14: zweites Ende des Walzbackens 10
- 16: Rohling
- 18: Vertiefung
- 19: Schraube
- 20: Stirnfläche am ersten Ende des Walzbackens 10
- 22: Stirnfläche am zweiten Ende des Walzbackens 10
- 24: Walzbacken
- 26: Schraube
- 28: Gewinde der Schraube 26
- 30: erstes Ende des Walzbackens 24
- 32: zweites Ende des Walzbackens 24
- 34: Vertiefung
- 34': Mittellinien der Vertiefungen 34
- 36: Stirnseite am ersten Ende des Walzbackens 24
- 38: Stirnseite am zweiten Ende des Walzbackens 24
- 40: Linie parallel zur Walzrichtung
- 42: Abschnitt des Gewindes 28
- 44: erster Bereich am ersten Ende des Walzbackens
- 46: erster Bereich am zweiten Ende des Walzbackens 24
- 48: zweiter Bereich am ersten Ende des Walzbackens 24
- 50: zweiter Bereich am zweiten Ende des Walzbackens 24
- 52: Walzbacken
- 54: erstes Ende des Walzbackens 52
- 56: zweites Ende des Walzbackens 52
- 58: Vertiefung
- 60: Stirnseite am ersten Ende des Walzbackens 52
- 62: Stirnseite am zweiten Ende des Walzbackens 52
- 64: erster Bereich am ersten Ende des Walzbackens 52
- 66: erster Bereich am zweiten Ende des Walzbackens 52
- 68: zweiter Bereich am ersten Ende des Walzbackens 52
- 70: zweiter Bereich am zweiten Ende des Walzbackens 52

## Patentansprüche

1. Verfahren zum Herstellen einer Schraube (26) mit einem durchgängigen Gewinde (28) veränderlicher Gewindesteigung, wobei ein Rohling (16) zwischen zwei Walzbacken (24) gewalzt wird,
wobei in jedem Walzbacken ein Walzprofil ausgebildet ist, das eine Schar von
Vertiefungen (34) umfasst,
wobei die Mittellinien (34') benachbarter Vertiefungen (34) durch eine Verschiebung in Walzrichtung um eine konstante Strecke (T) in Deckung gebracht werden können, und
wobei die Steigungen der Mittellinien (34'), die definiert sind als Quotient der Änderungen der Position der Mittellinie (34') in Richtung quer bzw. parallel zur Walzrichtung, an den Schnittpunkten der Mittellinien (34') mit einer zur Walzrichtung parallelen Linie (40) identisch sind,
wobei der Walzbacken (24, 52) ein erstes und ein zweites Ende (30, 32; 54, 56) hat, die in Walzrichtung voneinander beabstandet sind, wobei die Walzrichtung vom ersten Ende in Richtung auf das zweite Ende des Walzbackens (24, 52) weist, **dadurch gekennzeichnet, dass** das Walzprofil eines jeden Walzbackens eine Schar von gekrümmten, nicht parallelen Vertiefungen (34, 58) umfasst, wobei
die Vertiefungen (34, 58) im Bereich des zweiten Endes (32, 56) so ausgebildet sind, dass das fertig gewalzte Gewinde (28) in einem Bereich geringerer Gewindesteigung einen spitzeren Flankenwinkel hat, als in einem Bereich größerer Gewindesteigung, und/oder
wobei ein Rohling mit veränderlichem Querschnitt verwendet wird, der in einem Bereich, in
dem ein Gewindeabschnitt mit geringerer Gewindesteigung auszubilden ist, einen größeren Durchmesser aufweist als in einem Bereich, in dem ein Gewindeabschnitt mit größerer Gewindesteigung auszubilden ist, und/oder
wobei solche Vertiefungen (34, 58), deren Mittellinie (34') im Bereich des ersten Endes (30, 54) eine größere Steigung haben, im Bereich des ersten Endes (30, 54) tiefer ausgebildet sind als solche, deren Mittellinie (34') im Bereich des ersten Endes (30, 54) eine kleinere Steigung aufweisen.

2. Verfahren zum Herstellen einer Schraube mit einem durchgängigen Gewinde veränderlicher Gewindesteigung, wobei
ein Rohling (16) zwischen zwei Walzbacken (52) gewalzt wird,
wobei in jedem Walzbacken (52) ein Walzprofil ausgebildet ist, das eine Schar von
Vertiefungen (58) umfasst,
wobei der Walzbacken (52) ein erstes Ende und ein zweites Ende hat, die in Walzrichtung voneinander beabstandet sind, **dadurch gekennzeichnet, dass** das Walzprofil eines jeden Walzbackens eine Schar von gekrümmten, nicht parallelen Vertiefungen (58) umfasst, wobei die mittlere Steigung (P₂₁) der Vertiefungen (58) in einem ersten Bereich (66) am zweiten Ende (56) des Walzbackens (52) geringer ist als die mittlere Steigung (P₂₂) der Vertiefungen (58) in einem zweiten Bereich (70) am zweiten Ende (56) des Walzbackens (52), und wobei gilt: ${P}_{21} / {P}_{11} < {P}_{22} / {P}_{12} ,$
wobei P₁₁ und P₁₂ die mittleren Steigungen in den Bereichen (64, 68) am ersten Ende (54) des Walzbackens (52) sind, die dem genannten ersten bzw. zweiten Bereich (66, 70) des zweiten Endes (56) in Walzrichtung betrachtet gegenüberliegen.

3. Verfahren nach Anspruch 2, bei dem der Walzbacken (24, 52) ein erstes und ein zweites Ende (30, 32; 54, 56) hat, die in Walzrichtung voneinander beabstandet sind, wobei die Walzrichtung vom ersten Ende in Richtung auf das zweite Ende des Walzbackens (24, 52) weist,
und bei dem die Vertiefungen (34, 58) im Bereich des zweiten Endes (32, 56) so ausgebildet sind, dass das fertig gewalzte Gewinde (28) in einem Bereich geringerer Gewindesteigung einen spitzeren Flankenwinkel hat, als in einem Bereich größerer Gewindesteigung.

4. Verfahren nach Anspruch 2 oder 3, bei dem die Vertiefungen (34, 58) in einem ersten Bereich am zweiten Ende (32, 56) des Walzbackens (24, 52), in dem die mittlere Gewindesteigung geringer ist als in einem zweiten Bereich am zweiten Ende (32, 56) des Walzbackens (24, 52), schmaler sind als im zweiten Bereich.

5. Verfahren nach einem der Ansprüche 2 bis 4, wobei der Walzbacken (24, 52) ein erstes Ende und ein zweites Ende (30, 32; 54, 56) hat, die in Walzrichtung voneinander beabstandet sind, und die Walzrichtung vom ersten Ende (30, 54) in Richtung auf das zweite Ende (32, 56) weist,
und wobei solche Vertiefungen (34, 58), deren Mittellinie (34') im Bereich des ersten Endes (30, 54) eine größere Steigung haben, im Bereich des ersten Endes (30, 54) tiefer ausgebildet sind als solche, deren Mittellinie (34') im Bereich des ersten Endes (30, 54) eine kleinere Steigung aufweisen.

6. Verfahren nach Anspruch 5, bei dem die Vertiefung im Bereich des ersten Endes (30, 54) des Walzbackens (24, 52) im Querschnitt V-förmig ist, und die Tiefe zumindest bis auf ±10% proportional zur Steigung der Mittellinie (34') ist.

7. Verfahren nach einem der vorhergehenden Ansprüche, bei dem sich die Steigung des Gewindes kontinuierlich ändert.

8. Walzbacken (24) zum Herstellen einer Schraube (26) mit einem durchgängigen Gewinde (26) mit veränderlicher Gewindesteigung, wobei in dem Walzbacken ein Walzprofil ausgebildet ist, das eine Schar von
Vertiefungen (34) umfasst,
wobei die Mittellinien (34') benachbarter Vertiefungen (34) durch eine Verschiebung in Walzrichtung um eine konstante Strecke (T) in Deckung gebracht werden können, und
wobei die Steigungen der Mittellinien (34), die definiert sind als Quotient der Änderungen der Position der Mittellinie (34') in Richtung quer bzw. parallel zur Walzrichtung, am jeweiligen Schnittpunkt mit einer zur Walzrichtung parallelen Linie (40) identisch sind, wobei der Walzbacken ein erstes und ein zweites Ende (30, 32; 54, 56) hat, die in Walzrichtung voneinander beabstandet sind, wobei die Walzrichtung vom ersten Ende in Richtung auf das zweite Ende des Walzbackens (24, 52) weist, **dadurch gekennzeichnet, dass** das Walzprofil eine Schar von gekrümmten, nicht parallelen Vertiefungen (34, 58) umfasst, wobei
die Vertiefungen (34, 58) im Bereich des zweiten Endes (32, 56) so ausgebildet sind, dass das fertig gewalzte Gewinde (28) in einem Bereich geringerer Gewindesteigung einen spitzeren Flankenwinkel hat, als in einem Bereich größerer Gewindesteigung, und/oder
wobei solche Vertiefungen (34, 58), deren Mittellinie (34') im Bereich des ersten Endes (30, 54) eine größere Steigung haben, im Bereich des ersten Endes (30, 54) tiefer ausgebildet sind als solche, deren Mittellinie (34') im Bereich des ersten Endes (30, 54) eine kleinere Steigung aufweisen.

9. Walzbacken (52) zum Herstellen einer Schraube mit einem durchgängigen Gewinde veränderlicher Gewindesteigung, wobei
in dem Walzbacken (52) ein Walzprofil ausgebildet ist, das eine Schar von
Vertiefungen (58) umfasst
wobei der Walzbacken (52) ein erstes Ende und ein zweites Ende hat, die in Walzrichtung voneinander beabstandet sind, **dadurch gekennzeichnet, dass** der Walzbacken eine Schar von gekrümmten, nicht parallelen Vertiefungen (58) umfasst, wobei die mittlere Steigung (P₂₁) der Vertiefungen (58) in einem ersten Bereich (66) am zweiten Ende (56) des Walzbackens (52) geringer ist als die mittlere Steigung (P₂₂) der Vertiefungen (58) in einem zweiten Bereich (70) am zweiten Ende (56) des Walzbackens (52), und wobei gilt: ${P}_{21} / {P}_{11} < {P}_{22} / {P}_{12} ,$
wobei P₁₁ und P₁₂ die mittleren Steigungen in den Bereichen (64, 68) am ersten Ende (54) des Walzbackens (52) sind, die dem genannten ersten bzw. zweiten Bereich (66, 70) des zweiten Endes (56) in Walzrichtung betrachtet gegenüberliegen.

10. Walzbacken (24, 52) nach Anspruch 9, der ein erstes und ein zweites Ende (30, 32; 54, 56) hat, die in Walzrichtung voneinander beabstandet sind, wobei die Walzrichtung vom ersten Ende in Richtung auf das zweite Ende des Walzbackens (24, 52) weist, und bei dem die Vertiefungen (34, 58) im Bereich des zweiten Endes (32, 56) so ausgebildet sind, dass das fertig gewalzte Gewinde (28) in einem Bereich geringerer Gewindesteigung einen spitzeren Flankenwinkel hat, als in einem Bereich größerer Gewindesteigung.

11. Walzbacken (24, 52) nach Anspruch 10, bei dem die Vertiefungen (34, 58) in einem ersten Bereich am zweiten Ende (32, 56) des Walzbackens (24, 52), in dem die mittlere Gewindesteigung geringer ist als in einem zweiten Bereich am zweiten Ende (32, 56) des Walzbackens (24, 52), schmaler sind als im zweiten Bereich.

12. Walzbacken (24, 52) nach einem der Ansprüche 8 bis 11, der ein erstes Ende und ein zweites Ende (30, 32; 54, 56) hat, die in Walzrichtung voneinander beabstandet sind, wobei die Walzrichtung vom ersten Ende (30, 54) in Richtung auf das zweite Ende (32, 56) weist,
und wobei solche Vertiefungen (34, 58), deren Mittellinie (34') im Bereich des ersten Endes (30, 54) eine größere Steigung haben, im Bereich des ersten Endes (30, 54) tiefer ausgebildet sind als solche, deren Mittellinie (34') im Bereich des ersten Endes (30, 54) eine kleinere Steigung aufweisen.

13. Walzbacken (24, 52) nach Anspruch 12, bei dem die Vertiefung im Bereich des ersten Endes (30, 54) des Walzbackens (24, 52) im Querschnitt V-förmig ist, und die Tiefe zumindest bis auf ±10% proportional zur Steigung der Mittellinie (34') ist.

14. Walzbacken (24, 52) nach einem der Ansprüche 8 bis 13, bei dem die Steigungen der Mittellinien (34') der Vertiefungen (34) kontinuierlich variieren.

## Claims

1. A method for manufacturing a screw (26) comprising a continuous thread (28) with a variable thread pitch,
wherein a blank (16) is rolled between two rolling dies (24),
wherein in each rolling die a rolling profile is formed that comprises a host of depressions (34),
wherein as a result of a virtual displacement in the direction of rolling by a constant distance (T) the centre lines (34') of adjacent depressions (34) can be aligned, and wherein the slopes of the centre lines (34'), being defined as the quotient of the changes in position of the centre line (34') in directions transverse and parallel to the direction of rolling, respectively, are identical at the intersections of the centre lines (34') with a line (40) that is parallel to the direction of rolling,
wherein the rolling die (24, 52) has a first and a second end (30, 32; 54, 56) spaced apart from each other in the direction of rolling, wherein the direction of rolling points from the first end towards the second end of the rolling die (24, 52),
**characterized in that** the rolling profile of each rolling die comprises a number of curved non-parallel depressions (34, 58),
wherein the depressions (34, 58) in the region of the second end (32, 56) are designed in such a manner that the finish-rolled thread (28) in a region with a smaller thread pitch has a more acute flank angle than in a region with a larger thread pitch, and/or wherein a blank with a variable cross section is used, which blank has a larger diameter in a region in which a thread section with a smaller thread pitch is to be formed, than in a region in which a thread section with a larger thread pitch is to be formed, and/or
wherein those depressions (34, 58) whose centre lines (34') in the region of the first end (30, 54) have a larger slope, are deeper in the region of the first end (30, 54) than those whose centre lines (34') in the region of the first end (30, 54) comprise a smaller slope.

2. A method for manufacturing a screw comprising a continuous thread with a variable thread pitch,
wherein a blank (16) is rolled between two rolling dies (52),
wherein in each rolling die (52) a rolling profile is formed that comprises a host of depressions (58),
wherein the rolling die (52) has a first end and a second end spaced apart from each other in the direction of rolling, **characterized in that**
the rolling profile of each rolling die comprises a number of curved non-parallel depressions (58),
wherein the mean slope P₂₁ of the depressions (58) in a first region (66) at the second end (56) of the rolling die (52) is smaller than the mean slope P₂₂ of the depressions (58) in a second region (70) at the second end (56) of the rolling die (52), and wherein the following applies: ${P}_{21} / {P}_{11} < {P}_{22} / {P}_{12} ,$
wherein P₁₁ and P₁₂ denote the mean slopes in the regions (64, 68) at the first end (54) of the rolling die (52), which, when viewed in the direction of rolling, are opposite the above-mentioned first and second regions (66, 70) of the second end (56), respectively.

3. The method according to claim 2, in which the rolling die (24, 52) comprises a first and a second end (30, 32; 54, 56), which ends are spaced apart from each other in the direction of rolling, wherein the direction of rolling points from the first end towards the second end of the rolling die (24, 52),
and in which the depressions (34, 58) in the region of the second end (32, 56) are designed in such a manner that the finish-rolled thread (28) in a region with a smaller thread pitch has a more acute flank angle than in a region with a larger thread pitch.

4. The method according to claim 2 or 3, in which the depressions (34, 58) in a first region at the second end (32, 56) of the rolling die (24, 52), in which the mean thread pitch is smaller than in a second region at the second end (32, 56) of the rolling die (24, 52), are narrower than in the second region.

5. The method according to any one of claims 2 to 4, wherein the rolling die (24, 52) comprises a first end and a second end (30, 32; 54, 56), which ends are spaced apart from each other in the direction of rolling, and the direction of rolling points from the first end (30, 54) towards the second end (32, 56),
and wherein those depressions (34, 58) whose centre lines (34') in the region of the first end (30, 54) have a larger slope, are deeper in the region of the first end (30, 54) than those whose centre lines (34') in the region of the first end (30, 54) have a smaller pitch.

6. The method according to claim 5, in which the depression in the region of the first end (30, 54) of the rolling die (24, 52) is V-shaped in cross section and its depth is proportional, at least within ±10%, to the slope of the centre line (34').

7. The method of any one of the preceding claims, in which the pitch of the thread changes continuously.

8. A rolling die (24) for manufacturing a screw with a continuous thread with a variable thread pitch,
wherein in the rolling die a rolling profile is formed that comprises a host of depressions (34),
wherein as a result of a virtual displacement in the direction of rolling by a constant distance (T) the centre lines (34') of adjacent depressions (34) can be aligned, and wherein the slopes of the centre lines (34'), being defined as the quotient of the changes in the position of the centre line (34') in directions transverse and parallel to the direction of rolling, respectively, are identical at the respective intersections of the centre lines (34') with a line (40) that is parallel to the direction of rolling,
wherein the rolling die has a first and a second end (30, 32; 54, 56), which ends are spaced apart from each other in the direction of rolling, wherein the direction of rolling points from the first end towards the second end of the rolling die (24, 52), **characterized in that** the rolling profile comprises a number of curved non-parallel depressions (34, 58),
wherein the depressions (34, 58) in the region of the second end (32, 56) are designed in such a manner that the finish-rolled thread (28) in a region with a smaller thread pitch has a more acute flank angle than in a region with a larger thread pitch, and/or those depressions (34, 58) whose centre lines (34') in the region of the first end (30, 54) have a larger slope, are deeper in the region of the first end (30, 54) than those whose centre lines (34') in the region of the first end (30, 54) have a smaller slope.

9. A rolling die (52) for manufacturing a screw comprising a continuous thread with a variable thread pitch,
wherein in the rolling die (52) a rolling profile is formed that comprises a host of depressions (58),
wherein the rolling die (52) has a first end and a second end spaced apart from each other in the direction of rolling, **characterized in that**
the rolling die comprises a number of curved non-parallel depressions (58), wherein the mean slope P₂₁ of the depressions (58) in a first region (66) at the second end (56) of the rolling die (52) is smaller than the mean pitch P₂₂ of the depressions (58) in a second region (70) at the second end (56) of the rolling die (52), and wherein the following applies: ${P}_{21} / {P}_{11} < {P}_{22} / {P}_{12} ,$
wherein P₁₁ and P₁₂ denote the mean slopes in the regions (64, 68) at the first end (54) of the rolling die (52), which when viewed in the direction of rolling, are opposite the above-mentioned first and second regions (66, 70) of the second end (56), respectively.

10. The rolling die (24, 52) according to claim 9, which has a first and a second end (30, 32; 54, 56), which ends are spaced apart from each other in the direction of rolling, wherein the direction of rolling points from the first end towards the second end of the rolling die (24, 52),
and in which the depressions (34, 58) in the region of the second end (32, 56) are designed in such a manner that the finish-rolled thread (28) in a region with a smaller thread pitch has a more acute flank angle than in a region with a larger thread pitch.

11. The rolling die (24, 52) according to claim 10, in which the depressions (34, 58) in a first region at the second end (32, 56) of the rolling die (24, 52), where the mean thread pitch is smaller than in a second region at the second end (32, 56) of the rolling die (24, 52), are narrower than in the second region.

12. The rolling die (24, 52) according to any one of claims 8 to 11, which has a first and a second end (30, 32; 54, 56)spaced apart from each other in the direction of rolling, wherein the direction of rolling points from the first end (30, 54) towards the second end (32, 56),
and wherein those depressions (34, 58) whose centre lines (34') in the region of the first end (30, 54) have a larger slope are deeper in the region of the first end (30, 54) than those whose centre lines (34') in the region of the first end (30, 54) have a smaller pitch.

13. The rolling die (24, 52) according to claim 12, in which the depression in the region of the first end (30, 54) of the rolling die (24, 52) is V-shaped in cross section and its depth is proportional, at least within ±10%, to the slope of the centre line (34').

14. The rolling die (24, 52) according to any one of claims 8 to 13, in which the slopes of the centre lines (34') of the depressions (34) vary continuously.

## Revendications

1. Procédé de fabrication d'une vis (26) ayant un filetage (28) continu à pas de filetage variable,
dans lequel une ébauche (16) est roulée entre deux matrices de roulage (24),
dans lequel dans chaque matrice de roulage est formé un profilé de roulage comprenant un ensemble d'empreintes (34),
dans lequel les lignes médianes (34') d'empreintes (34) voisines peuvent être superposées par une translation selon la direction de roulage d'une distance (T) constante, et
dans lequel les pentes des lignes médianes (34'), qui sont définies comme le rapport entre les différences de la position de la ligne médiane (34') dans la direction perpendiculaire respectivement parallèle à la direction de roulage, aux points d'intersection des lignes médianes (34') avec une ligne (40) parallèle à la direction de roulage, sont identiques,
dans lequel la matrice de roulage (24,52) a une première et une deuxième extrémités (30, 32 ; 54, 56), qui sont espacées l'une de l'autre selon la direction de roulage, dans lequel la direction de roulage s'étend de la première extrémité en direction de la deuxième extrémité de la matrice de roulage (24, 52), **caractérisé en ce que**
le profilé de roulage de chaque matrice de roulage comprend un ensemble d'empreintes (34, 58) courbes, non parallèles,
dans lequel les empreintes (34, 58) dans la région de la seconde extrémité (32, 56) sont formées de façon que le filetage (28) obtenu par roulage dans une région de pas de filetage plus petit a un angle de flanc plus aigu que dans une région de pas de filetage plus grand, et/ou
dans lequel une ébauche avec une section variable est utilisée, qui dans une région, dans laquelle une section de filetage est formée avec un pas de filetage plus petit, comprend un plus grand diamètre que dans une région, dans laquelle une section de filetage est formée avec un pas de filetage plus grand, et/ou
dans lequel les empreintes (34, 58), dont les lignes médianes (34') ont une pente plus grande dans la région de la première extrémité (30, 54), sont formées dans la région de la première extrémité (30, 54) plus profondément que celles, dont les lignes médianes (34') comprennent une plus petite pente dans la région de la première extrémité (30, 54).

2. Procédé de fabrication d'une vis ayant un filetage continu à pas de filetage variable,
dans lequel une ébauche (16) est roulée entre deux matrices de roulage (52),
dans lequel dans chaque matrice de roulage (52) est formé un profilé de roulage comprenant un ensemble d'empreintes (58),
dans lequel la matrice de roulage (52) a une première et une deuxième extrémités, qui sont espacées l'une de l'autre selon la direction de roulage, **caractérisé en ce que**
le profilé de roulage de chaque matrice de roulage comprend un ensemble d'empreintes (58) courbes, non parallèles,
dans lequel la pente moyenne (P₂₁) des empreintes (58) dans une première région (66) à la deuxième extrémité (56) de la matrice de roulage (52) est inférieure à la pente moyenne (P₂₂) des empreintes (58) dans une deuxième région (70) à la deuxième extrémité (56) de la matrice de roulage (52), et dans lequel on a : ${P}_{21} / {P}_{11} < {P}_{22} / {P}_{12} ,$
dans lequel P₁₁ et P₁₂ sont les pentes moyennes dans les régions (64, 68), à la première extrémité (54) de la matrice de roulage (52), qui sont opposées respectivement auxdites première et deuxième régions (66, 70) de la deuxième extrémité (56) selon la direction de roulage.

3. Procédé selon la revendication 2, dans lequel la matrice de roulage (24, 52) a une première et une deuxième extrémités (30, 32; 54, 56), qui sont espacées l'une de l'autre selon la direction de roulage, dans lequel la direction de roulage s'étend de la première extrémité en direction de la deuxième extrémité de la matrice de roulage (24, 52),
et dans lequel les empreintes (34, 58) sont formées dans la région de la deuxième extrémité (32, 56) de façon que le filetage (28) obtenu par roulage dans une région de pas de filetage plus petit a un angle de flanc plus aigu que dans une région de pas de filetage plus grand.

4. Procédé selon la revendication 2 ou 3, dans lequel les empreintes (34, 58) dans une première région à la deuxième extrémité (32, 56) de la matrice de roulage (24, 52), dans laquelle le pas de filetage moyen est plus petit que dans une deuxième région à la deuxième extrémité (32, 56) de la matrice de roulage (24, 52), est plus étroit que dans la deuxième région.

5. Procédé selon l'une des revendications 2 à 4, dans lequel la matrice de roulage (24, 52) a une première extrémité et une deuxième extrémité (30, 32; 54, 56), qui sont espacées l'une de l'autre selon la direction de roulage, la direction de roulage s'étendant de la première extrémité (30,54) en direction de la deuxième extrémité (32,56),
et dans lequel les empreintes (34, 58), dont les lignes médianes (34'), ont une plus grande pente dans la région de la première extrémité (30, 54), sont formées dans la région de la première extrémité (30, 34) plus profondément que celles, dont les lignes médianes (34') comprennent dans la région de la première extrémité (30, 54) une pente plus petite.

6. Procédé selon la revendication 5, dans lequel l'empreinte dans la région de la première extrémité (30, 54) de la matrice de roulage (24, 52) a une section droite en forme de V, et la profondeur est proportionnelle à la pente de la ligne moyenne (34') au moins jusqu'à ±10 %.

7. Procédé selon l'une des revendications précédentes, dans lequel la pente du filetage varie de façon continue.

8. Matrice de roulage (24) pour la fabrication d'une vis (26) ayant un filetage (28) continu à pas de filetage variable,
dans laquelle dans chaque matrice de roulage est formé un profilé de roulage comprenant un ensemble d'empreintes (34),
dans laquelle les lignes médianes (34') d'empreintes (34) voisines peuvent être superposées par une translation selon la direction de roulage d'une distance (T) constante, et
dans laquelle les pentes des lignes médianes (34'), qui sont définies comme le rapport entre les différences de la position de la ligne médiane (34') dans la direction perpendiculaire respectivement parallèle à la direction de roulage, à chaque point d'intersection avec une ligne (40) parallèle à la direction de roulage, sont identiques, dans laquelle la matrice de roulage a une première et une deuxième extrémités (30, 32 ; 54, 56), qui sont espacées l'une de l'autre selon la direction de roulage, dans laquelle la direction de roulage s'étend de la première extrémité en direction de la deuxième extrémité de la matrice de roulage (24, 52), **caractérisée en ce que**
le profilé de roulage comprend un ensemble d'empreintes (34, 58) courbes, non parallèles,
dans laquelle les empreintes (34, 58) sont formées dans la région de la seconde extrémité (32, 56) de façon que le filetage (28) obtenu par roulage dans une région à pas de filetage plus petit a un angle de flanc plus aigu que dans une région à pas de filetage plus grand, et/ou
dans laquelle les empreintes (34, 58), dont les lignes médianes (34') ont une pente plus grande dans la région de la première extrémité (30, 54), sont formées dans la région de la première extrémité (30, 54) plus profondément que celles, dont les lignes médianes (34') comprennent une plus petite pente dans la région de la première extrémité (30, 54).

9. Matrice de roulage (52) pour la fabrication d'une vis ayant un filetage continu à pas de filetage variable,
dans laquelle dans la matrice de roulage (52) est formé un profilé de roulage comprenant un ensemble d'empreintes (58),
dans laquelle la matrice de roulage (52) a une première extrémité et une deuxième extrémité, qui sont espacées l'une de l'autre selon la direction de roulage, **caractérisée en ce que**
le profilé de roulage comprend un ensemble d'empreintes (58) courbes, non parallèles,
dans laquelle la pente moyenne (P₂₁) des empreintes (58) dans une première région (66) à la deuxième extrémité (56) de la matrice de roulage (52) est inférieure à la pente moyenne (P₂₂) des empreintes (58) dans une deuxième région (70) à la deuxième extrémité (56) de la matrice de roulage (52), et dans laquelle on a : ${P}_{21} / {P}_{11} < {P}_{22} / {P}_{12} ,$
dans laquelle P₁₁ et P₁₂ sont les pentes moyennes dans les régions (64, 68) à la première extrémité (54) de la matrice de roulage (52), qui sont opposées respectivement auxdites première et deuxième régions (66, 70) de la deuxième extrémité (56) selon la direction de roulage.

10. Matrice de roulage (24, 52) selon la revendication 9, comprenant une première et une deuxième extrémités (30, 32 ; 54, 56), qui sont espacées l'une de l'autre selon la direction de roulage, dans laquelle la direction de roulage s'étend de la première extrémité en direction de la deuxième extrémité de la matrice de roulage (24, 52), et dans laquelle les empreintes (34, 58) sont formées dans la région de la deuxième extrémité (32, 56) de façon que le filetage (28) obtenu par roulage dans une région de pas de filetage plus petit a un angle de flanc plus aigu que dans une région de pas de filetage plus grand.

11. Matrice de roulage (24, 52) selon la revendication 10, dans laquelle les empreintes (34, 58) dans une première région à la deuxième extrémité (32, 56) de la matrice de roulage (24, 52), dans laquelle le pas de filetage moyen est plus petit que dans une deuxième région à la deuxième extrémité (32, 56) de la matrice de roulage (24, 52), est plus étroit que dans la deuxième région.

12. Matrice de roulage (24, 52) selon l'une des revendications 8 à 11, comprenant une première extrémité et une deuxième extrémité (30, 32 ; 54, 56), qui sont espacées l'une de l'autre selon la direction de roulage, dans laquelle la direction de roulage s'étend de la première extrémité (30,54) en direction de la deuxième extrémité (32,56),
et dans laquelle les empreintes (34, 58), dont les lignes médianes (34'), dans la région de la première extrémité (30, 54) ont une plus grande pente, sont formées dans la région de la première extrémité (30, 54) plus profondément que celles, dont les lignes médianes (34') comprennent dans la région de la première extrémité (30, 54) une pente plus petite.

13. Matrice de roulage (24, 52) selon la revendication 12, dans laquelle l'empreinte dans la région de la première extrémité (30, 54) de la matrice de roulage (24, 52) a une section droite en forme de V, et la profondeur est proportionnelle à la pente de la ligne moyenne (34') au moins jusqu'à ±10 %.

14. Matrice de roulage (24, 52) selon l'une des revendications 8 à 13, dans laquelle les pentes des lignes médianes (34') des empreintes (34) varient de façon continue.
